# EUROPÄISCHE PATENTANMELDUNG

(11) **EP 4 703 092 A1**
(43) Veröffentlichungstag der Anmeldung: **04.03.2026**
(21) Anmeldenummer: 24198145.5
(22) Anmeldetag: 03.09.2024
(51) Int. Cl.: B25D 17/02, B25D 17/06

(54) **SCHLAGWERKSANORDNUNG**

(71) Anmelder: Hilti Aktiengesellschaft, 9494 Schaan (LI)
(72) Erfinder: Hartmann, Markus, 87665 Mauerstetten (DE); Mucha, Steffen, 86930 Schwabmünchen (DE); Lorenz, Ferdinand, 93055 Regensburg (DE); Farivar, Hamidreza, 6832 Sulz (AT); Burtscher, Thomas, 6712 Thüringen (AT); Höcher, David, 6713 Ludesch (AT); Mandel, Ulrich, 86807 Buchloe Honsolgen (DE); Piontek, Damian, 86830 Schwabmünchen (DE); Bohn, Klaus-Peter, 9494 Schaan (LI)
(74) Vertreter: Hilti Aktiengesellschaft Corporate Intellectual Property

(57) **Zusammenfassung**

Schlagwerksanordnung für einen Bohr- oder Meißelhammer, umfassend eine Schlagwerkseinheit (1) zur Umwandlung einer rotatorischen Antriebsbewegung eines Elektromotors (2) in eine linear alternierenden Arbeitsbewegung für ein Werkzeug (3), wobei die Schlagwerkseinheit (1) einen benachbarten, aus einem Stahlmaterial bestehenden Schlagkörper (10) beaufschlagt, welcher rückwärtig schlagend auf das Werkzeug (3) einwirkt, wobei der stählerne Schlagkörper (10; 10'; 10", 10‴) an der zumindest dem Werkzeug (3) zugewandten Stirnseite (11a) ein stoffschlüssig mit dem stählernen Schlagkörper (10; 10'; 10", 10‴) gefügtes Kontaktelement (13; 13`; 13", 13‴, 13"") mit vorzugsweise balliger Stoßfläche aufweist, wobei das Kontaktelement (13; 13`; 13", 13‴, 13"") aus einem Metallmatrix-Verbundwerkstoff besteht.

## Beschreibung

Die vorliegende Erfindung betrifft eine Schlagwerksanordnung für einen Bohr- oder Meißelhammer, umfassend eine Schlagwerkseinheit zur Umwandlung einer rotatorischen Antriebsbewegung eines Elektromotors in eine linear alternierende Arbeitsbewegung für ein Werkzeug, wobei die Schlagwerkseinheit einen benachbarten, aus einem Stahlmaterial bestehenden Schlagkörper beaufschlagt, welcher rückwärtig schlagend auf das Werkzeug einwirkt.

Das Einsatzgebiet der Erfindung erstreckt sich vornehmlich auf Handwerkzeugmaschinen, wie insbesondere Schlagbohrmaschinen, Meißelmaschinen, Bohrhammermaschinen oder auch Kombi-Hammermaschinen, deren Gemeinsamkeit eine in den Antriebsstrang integrierte Schlagwerkseinheit ist.

Eine Schlagwerkseinheit dient der Umwandlung einer rotatorischen Antriebsbewegung in eine alternierende Arbeitsbewegung zur Beaufschlagung des Werkzeugs, vornehmlich eines Schlagbohrers oder Meißels. Zwischen der Schlagwerkseinheit und dem Werkzeug ist ein erfindungsgegenständlicher Schlagkörper, ein so genannter Döpper, angeordnet, welcher aufgrund der Massenträgheit einen hinreichend großen Impulsstoß erzeugt.

### Stand der Technik

Gemäß des allgemein bekannten Standes der Technik führt die Kombination aus hoher mechanischer Belastung und hoher abrasiver Verschleißbelastung bei einem Schlagkörper selbst bei Verwendung hochwertiger Stähle zu einem recht hohen Verschleiß der Anschlagfläche des Schlagkörpers. Dies führt wiederum zu einer erhöhten Kontaktsteifigkeit, welche die globale Spannungsbelastung des Werkzeugs erhöht und somit zu einem vorzeitigen Ausfall von Werkzeugen führen kann.

Hochwertige Stähle erfordern darüber hinaus eine prozessaufwändige und energieintensive Wärmebehandlung. Da ein Schlagkörper einer Schlagwerksanordnung gewöhnlich über seine Lebensdauer mit einer Vielzahl von Werkzeugen in Kontakt kommt, ist der Verschleiß der Anschlagfläche schwerwiegender als ein üblicher Verschleiß der Stoßstelle der Werkzeuge. Zwar besteht eine Anwendertoleranz dahingehend, dass Werkzeuge verschleißbedingt auszuwechseln sind, jedoch besteht die Erwartung, dass Schlagkörper einer Schlagwerksanordnung eine hohe Lebensdauer aufweisen. Ein verschleißbedingt deformierter Schlagkörper verursacht zudem einen höheren Werkzeugverschleiß, welcher eine schlechte Nachhaltigkeitsbilanz nach sich zieht.

Aus der DE 10 2010 043 837 A1 geht eine gattungsgemäße Schlagwerksanordnung hervor, deren Schlagwerkseinheit auf einen Schlagkörper einwirkt, welcher wiederum ein Werkzeug beaufschlagt.

Der Schlagwerkskörper überträgt den Impulsstoß über eine stirnseitige Anschlagfläche auf das koaxial hierzu angeordnete Werkzeug und ist besonders hohen Belastungen ausgesetzt. Dies gilt im abgeschwächten Maße auch für die zweite Anschlagfläche auf der gegenüberliegenden Stirnseite des Schlagkörpers, welche mit der Schlagwerkseinheit zusammenwirkt.

Um den hohen Impulsbelastungen standzuhalten, ist die Anschlagfläche des Schlagwerkskörpers an einem ersten Schlagwerkskörperteil angeordnet, welches aus einem anderen Material besteht als der übrige Schlagwerkskörperteil, wobei das Material beider Schlagwerkskörperteile stofflich gleich ist und sich diese hinsichtlich ihrer Wärmebehandlung unterscheiden. Der die Anschlagfläche aufweisende Schlagwerkskörperteil lässt sich hierdurch mit einer höheren Schlagzähigkeit ausbilden.

Vor diesen Hintergrund ist es die Aufgabe der vorliegenden Erfindung den Schlagkörper einer Schlagwerksanordnung dahingehend weiter zu verbessern, dass mit minimalem fertigungstechnischem Aufwand eine verschleißarme Anschlagfläche erzeugt werden kann.

### Offenbarung der Erfindung

Die Aufgabe wird ausgehend von einer Schlagwerksanordnung gemäß dem Oberbegriff von Anspruch 1 in Verbindung mit dessen kennzeichnenden Merkmalen gelöst. Die nachfolgenden abhängigen Ansprüche geben vorteilhafte Weiterbildungen der Erfindung wieder. Der nebengeordnete Anspruch 13 ist auf einen elektrischen Bohr- oder Meißelhammer gerichtet, welcher mit einer erfindungsgemäßen Schlagwerksanordnung ausgestattet ist.

Die Erfindung schließt die technische Lehre ein, dass ein stählerner Schlagkörper an einer dem Werkzeug zugewandten Stirnseite ein stoffschlüssig mit dem stählernen Schlagkörper gefügtes Kontaktelement mit vorzugsweise balliger Stoßfläche aufweist, wobei das Kontaktelement aus einem Metallmatrix-Verbundwerkstoff besteht. Hierdurch ist mit minimalem fertigungstechnischem Aufwand eine verschleißarme Anschlagfläche erzeugbar.

Mit anderen Worten wird einem konventionell durch Drehen, Schmieden, Fließpressen oder dergleichen hergestellten Hauptkörper an der zumindest dem Werkzeug zugewandten Stirnseite ein Kontaktelement aus Metallmatrix-Verbundwerkstoff mit vorzugsweise balliger, also nach außen gewölbter, Stoßfläche angefügt.

Dank dieser speziellen Materialwahl und der geometrischen Konstruktion kann eine annähernd konstante Werkzeugbelastung über die gesamte Lebensdauer der Handwerkzeugmaschine erreicht werden, da ein stirnseitiger Verschleiß des Schlagkörpers minimiert wird.

Bei einer besonders vorteilhaften Ausführungsform der Erfindung ist vorgesehen, dass der stählerne Schlagkörper an einer im Betrieb dem Werkzeug zugewandten Stirnseite eine dreidimensionale Fügezone, insbesondere eine Ausnehmung aufweist, in der zumindest teilweise das Kontaktelement angeordnet ist.

Das aus einem Metallmatrix-Verbundwerkstoff bestehende Kontaktelements beinhaltet bevorzugt ein Hartmetallmaterial. Hierauf beruht eine sehr hohe Schlagzähigkeit.

Demgegenüber kann das Stahlmaterial des übrigen Schlagkörpers als herkömmlicher Einsatzstahl, Vergütungsstahl oder Werkzeugstahl ausgebildet werden. Als im Rahmen des Metallmatrix-Verbundwerkstoffs verwendetes Hartmetallmaterial kommt beispielsweise ein Wolframcarbid-Kobalt-Hartmetall (WC-Co) in Betracht. Das Verhältnis von WC zu Co ist vorzugsweise größer als 6, und besonders vorzugsweise größer als 10, um die hier gewünschten Werkstückeigenschaften zu erzielen.

Gemäß einer bevorzugten Ausführungsform ist das Kontaktelement rotationssymmetrisch ausgebildet, wobei dessen maximaler Durchmesser D größer als die Höhe H dimensioniert ist, wobei ein Verhältnis aus dem maximalen Durchmesser D zu der Höhe H vorzugsweise zwischen 1 und 8, bevorzugt zwischen 1,4 und 3,5 und besonders bevorzugt zwischen 1,4 und 2,2 liegt. Insbesondere im letztgenannten Bereich wird ein Optimum an möglichst großflächiger Kraftübertragung mit hinreichender Fügezone erzielt. Grundsätzlich müssen zwei gegenläufige Anforderungen erfüllt werden. Einerseits handelt es sich um eine Leerschlagbelastung, welche relevant für die Fügezone ist. Hierzu sollte das Kontaktelement bzw. der der Hartmetall-Einsatz bevorzugt leicht sein und die Fügezone am Umfang sollte ausreichend groß sein, wobei ein verbleibender Ring des Stahlkörpers nicht zu schwach sein sollte. Andererseits handelt es sich um eine Schlagbelastung, welche relevant für das Kontaktelement ist. Eine Höhe des Kontaktelements sollte hierbei nicht zu gering sein, um ein Überschreiten von zulässigen Zugspannungen am Boden des Kontaktelements zu verhindern. Versuche haben gezeigt, dass durch das angegebene Durchmesser-Höhen-Verhältnis überraschend ein sehr guter Kompromiss erzielt wird, welche beiden oben genannten Anforderungen erfüllt.

Das erfindungsgemäße Kontaktelement besitzt vorzugsweise eine zylindrische oder konische Grundform. Insbesondere bei einer konischen Grundform wird ein Selbstzentrierungseffekt in Schlagrichtung erzeugt, wobei allerdings eine hohe mantelflächenseitige Fügespaltbelastung auftritt.

Um die Fügespaltbelastbarkeit zu optimieren, wird gemäß einer weiteren die Erfindung verbessernde Maßnahme vorgeschlagen, dass das Kontaktelement mehrere längs der Mantelfläche in Umfangsrichtung beabstandet zueinander angeordnete und erhaben von der Mantelfläche hervortretende Zentriersteifen bzw. Abstandshalter aufweist.

Alternativ oder zusätzlich hierzu kann es vorgesehen sein, dass der Schlagkörper im Bereich der Ausnehmung mehrere insbesondere in Umfangsrichtung beabstandet zueinander angeordnete und erhabend hervortretende Zentrierstreifen bzw. Abstandshalter aufweist.

Alternativ oder zusätzlich können axiale Abstandshalter an dem Schlagwerkskörper und/oder dem Kontaktelement vorgesehen sein. Mittels der axialen Abstandshalter ist insbesondere ein vergleichsweise zu den Zentrierstreifen zwischen dem Kontaktelement und dem Schlagwerkskörper einstellbarer Abstand einstellbar.

Die Zentrierstreifen bzw. Abstandshalter können beispielsweise auch unterbrochen oder dergleichen ausgeführt sein und sorgen für einen definierten Spaltabstand zur Aufnahme des stoffschlüssigen Verbindungsmittels. Um einen gleichmäßigen Spaltabstand zu gewährleisten, sollte die Anzahl der entlang des Umfangs vorzugsweise äquidistant zueinander beabstandeten Zentrierstreifen ≥ 3 sein. Die Zentrierstreifen können beispielsweise auch als Rändelung oder Rippung ausgeführt werden.

Vorzugsweise ist das Kontaktelement stoffschlüssig mit der Ausnehmung des Schlagwerkskörpers verbunden. Die stoffschlüssige Verbindung ist gemäß einer bevorzugten Ausführungsform als Lötverbindung hergestellt.

Vorzugsweise ist die Lötverbindung sowohl im Bereich einer Stirnfläche zwischen dem Kontaktelement und dem Schlagkörper als auch im Bereich einer Mantelfläche zwischen dem Kontaktelement und dem Schlagkörper vorgesehen. Vorzugsweise nimmt die Lötverbindung einen gesamten stirn- sowie mantelseitigen Kontaktbereich zwischen Kontaktelement und Ausnehmung ein, um durch die so geschaffene dreidimensionale Fügezone ein Maximum an Haltekraft zu erzielen.

Um einen besonders guten Halt zwischen dem Kontaktelement und dem Schlagkörper zu erzielen, hat es sich als vorteilhaft erwiesen, wenn ein im stirnseitigen und/oder mantelseitigen Kontaktbereich zwischen Kontaktelement und Ausnehmung angeordneten Lötspalt zwischen dem Kontaktelement und dem Schlagkörper zwischen 0,05 mm und 0,5 mm, insbesondere zwischen 0,05 mm und 0,2 mm beträgt.

Das Verhältnis der Lötfläche zur durch die Zentrierstreifen erzeugten Zentrierflächen sollte > 80%, vorzugsweise > 90% und ganz bevorzugt > 95% sein. Die Zentrierflächen sind dabei so groß, dass die bestimmungsgemäße Funktion einer Aufrechterhaltung des Lötspalts selbst unter ungünstigen Belastungssituationen gewährleistet bleibt, wohingegen die Lötfläche maximiert wird.

Vorzugsweise sind die Zentrierstreifen des Kontaktelements und/oder des Schlagkörpers derart ausgeführt, dass in montiertem Zustand einen Schiebesitz bzw. Pressitz zwischen dem Kontaktelement und dem Schlagkörper vorliegt. Bei einer kostengünstigen Ausführung sind die Zentrierstreifen Teil des Kontaktelements, wobei ein Hüllkreis um die Zentrierstreifen vorzugsweise geringfügig größer als der Durchmesser der Ausnehmung im Schlagkoben ist. Alternativ oder zusätzlich hierzu können die Zentrierstreifen beispielsweise als Rändelung, als Prägung oder in einem Fließpressprozess hergestellte Element innerhalb der Ausnehmung des Schlagkörpers ausgeführt sein, wobei ein Hüllkreis um die Zentrierstreifen hierbei vorzugsweise geringfügig kleiner als der Außendurchmesser des Kontaktelements ausgeführt ist.

Gemäß einer bevorzugten Ausführungsform der Erfindung weist der Schlagkörper seitens beider Stirnseiten jeweils ein stoffschlüssig mit dem stählernen Schlagkörper gefügtes Kontaktelement mit vorzugsweise balliger Stoßfläche auf. Bei dieser Ausführungsvariante kann auch der Verschleiß der Stoßstelle zum Schlagkolben hin verhindert werden, was zusätzlich zu einer über die Lebensdauer des Handwerkzeuges konstanten Stoßwelle führt.

Die im Rahmen der erfindungsgemäßen Schlagwerksanordnung zum Einsatz kommende Schlagwerkseinheit ist vorzugsweise nach Art eines pneumatischen Schlagwerks ausgebildet und umfasst insoweit einen Exzenterantrieb zur Umwandlung der rotatorischen Antriebsbewegung in eine linear alternierende Bewegung mittels Ankopplung an einen Erregerkolben mit Pleuel, der gleitend in einem Führungsrohr geführt ist, um mit einem gegenüberliegend im Führungsrohr angeordneten Schlagkolben über die dazwischen erzeugte komprimierte Luftsäule zusammenzuwirken. Der Schlagkolben korrespondiert wiederum mit dem erfindungsgemäß ausgebildeten Schlagkörper.

Bei einer vorteilhaften Ausführung der Erfindung weist der Schlagkolben an einer dem Schlagkörper zugewandten Stirnseite ein stoffschlüssig mit dem stählernen Schlagkolben gefügtes Kontaktelement mit vorzugsweise balliger Stoßfläche auf, wobei das Kontaktelement aus einem Metallmatrix-Verbundwerkstoff besteht.

Bei einer derartigen Ausführung kann vergleichbar zu dem Schlagkörper auch beim Schlagkolben eine annähernd konstante Belastung über die gesamte Lebensdauer der Handwerkzeugmaschine erreicht werden, da ein stirnseitiger Verschleiß des Schlagkolbens minimiert wird.

Der Kontaktkörper des Schlagkolbens kann dabei in vergleichbarer Weise wie der Kontaktkörper des Schlagkörpers ausgeführt sein und mit diesem verbunden sein.

Wenn sowohl der Schlagkolben als auch der Schlagkörper an einander zugewandten Stirnflächen im Betrieb miteinander zusammenwirkende Kontaktkörper aufweisen, ist ein Verschleiß besonders gering und eine Lebensdauer erhöht.

Es wird weiterhin ein elektrischer Bohr- oder Meißelhammer vorgeschlagen, der eine vorstehend beschriebene Schlagwerksanordnung umfasst.

Bei einer vorteilhaften Ausführung eines elektrischen Bohr- oder Meißelhammers, ist ein Werkzeug vorgesehen, welches im Betrieb des elektrischen Bohr- oder Meißelhammers mit dem Schlagkörper zusammenwirkt, wobei das Werkzeug an einer dem Schlagkörper zugewandten Stirnseite ein stoffschlüssig mit einem stählernen Werkzeug gefügtes Kontaktelement mit vorzugsweise balliger Stoßfläche aufweist, wobei das Kontaktelement aus einem Metallmatrix-Verbundwerkstoff besteht.

Bei einer derartigen Ausführung kann vergleichbar zu dem Schlagkörper auch beim Werkzeug eine annähernd konstante Belastung über die gesamte Lebensdauer der Handwerkzeugmaschine erreicht werden, da ein stirnseitiger Verschleiß des Werkzeugs minimiert wird.

Der Kontaktkörper des Werkzeugs kann dabei in vergleichbarer Weise wie der Kontaktkörper des Schlagkörpers und/oder der Kontaktkörper des Schlagkolbens ausgeführt sein und mit diesem verbunden sein.

Wenn sowohl das Werkzeug als auch der Schlagkörper an einander zugewandten Stirnflächen im Betrieb miteinander zusammenwirkende Kontaktkörper aufweisen, ist ein Verschleiß besonders gering und eine Lebensdauer erhöht.

Bei einer besonders bevorzugten Ausführung weist sowohl das Werkzeug ein Kontaktelement auf, welches im Betrieb mit einem Kontaktelement des Schlagkörpers zusammenwirkt, als auch der Schlagkolben ein Kontaktelement, welches im Betrieb mit einem Kontaktelement des Schlagkörpers zusammenwirkt. Hierdurch ist vorzugsweise eine gesamte Stoßkette aus Werkzeug, Schlagkörper und Schlagkolben an allen Stoßpunkten beidseits mit Hartmetall ausgeführt, so dass ein Verschleiß besonders gering ist.

### Detailbeschreibung anhand Zeichnung

Weitere, die Erfindung verbessernde, Maßnahmen werden nachstehend gemeinsam mit der Beschreibung bevorzugter Ausführungsbeispiele anhand der Figuren näher dargestellt. Es zeigt:
- Fig. 1: einen schematischen Längsschnitt durch eine Schlagwerksanordnung eines Meißelhammers mit eingesetztem Werkzeug,
- Fig.2: einen schematisch detaillierten Längsschnitt durch die Schlagwerksanordnung zur Veranschaulichung der Stoßkette,
- Fig. 3: einen Längsschnitt durch einen Schlagkörper gemäß einem ersten Ausführungsbeispiel,
- Fig. 4: eine Detailansicht des Längsschnittes nach Fig. 3,
- Fig. 5: einen Längsschnitt durch einen Schlagkörper gemäß einem zweiten Ausführungsbeispiel,
- Fig. 6: eine Detailansicht des Längsschnittes nach Fig. 5,
- Fig. 7: einen Längsschnitt durch einen Schlagkörper gemäß einem dritten Ausführungsbeispiel,
- Fig. 8: eine Detailansicht des Längsschnittes nach Fig. 7, und.
- Fig. 9: einen Längsschnitt durch ein Werkzeug, einen Schlagkörper und einen Schlagkolben gemäß einem vierten Ausführungsbeispiel.

Gemäß Fig. 1 besteht eine Schlagwerksanordnung für einen exemplarischen Meißelhammer im Wesentlichen aus einer Schlagwerkseinheit 1 zur Umwandlung einer rotatorischen Antriebsbewegung einer als Elektromotor 2 ausgeführten Antriebseinrichtung in eine linear alternierende Arbeitsbewegung für ein Werkzeug 3, welches hier als Meißel ausgebildet ist. Die pneumatische Schlagwerkseinheit 1 umfasst einen Exzentertrieb 4 zur Umwandlung der vom Antriebsmotor 2 erzeugten rotatorischen Antriebsbewegung in die linear alternierende Bewegung mittels Ankopplung an einen Erregerkolben 5 mit Pleuel 6. Der Erregerkolben 5 ist gleitend in einem Führungsrohr 7 unter Bildung einer Kolben-Zylinder-Einheit geführt. Gegenüberliegend des Erregerkolbens 5 ist ein ebenfalls im Führungsrohr 7 gleitend angeordneter Schlagkolben 8 angeordnet. Zwischen dem Erregerkolben 5 und dem Schlagkolben 8 wird infolge der linear alternierenden Bewegung eine dämpfende Luftsäule erzeugt.

Die Schlagwerkseinheit 1 beaufschlagt einen benachbarten, aus einem Stahlmaterial bestehenden Schlagkörper 10, der ebenfalls gleitend in einer Verlängerung 9 des Führungsrohrs 7 untergebracht ist. Der Schlagkörper 10 weist eine rotationssymmetrische sowie längssymmetrische Gestalt auf und wirkt im Rahmen der Wirkkette rückwärtig schlagend auf das Werkzeug 3 ein.

Gemäß Fig. 2 sind die beidseitigen Stirnseiten 11a und 11b des Schlagkörpers 10 mit einer balligen Stoßfläche versehen. Entlang der Wirkkette ist die globale Belastung der Schlagteile minimiert. Die lokale Belastung der Schlagteile an den Kontaktstellen fällt jedoch sehr hoch aus. Durch die ballig geformten Stoßflächen 11a und 11b des Schlagkörpers 10 wird die Kontaktsteifigkeit der Stoßübertragung reduziert und der zeitliche Kontaktkraftverlauf wird gestreckt, was sich spannungsreduzierend auswirkt.

Gemäß Fig. 3 weist der stählerne Schlagkörper 10 eine Ausnehmung 12 zur Aufnahme eines Kontaktelements 13 mit vorzugsweise balliger Stoßfläche auf. Das in der Grundform in diesem Ausführungsbeispiel zylindrische Kontaktelement 13 besteht aus einem Metallmatrix-Verbundwerkstoff, welches zur Erhöhung der Schlagzähigkeit ein Wolframcarbid-Kobalt-Hartmetall enthält.

Gemäß Fig. 4 ist das Kontaktelement 13 stoffschlüssig per Lötverbindung in der Ausnehmung 12 des Schlagkörpers 10 befestigt. Zwischen der Ausnehmung 12 sowie dem Kontaktelement 13 besteht ein Lötspalt 14. Das Kontaktelement 13 ist rotationssymmetrisch ausgebildet mit einem Durchmesser D, der größer ist als die Höhe H.

Gemäß Fig. 5 ist das Kontaktelement 13' im zweiten Ausführungsbeispiel konisch gestaltet, woran auch die Form der Ausnehmung 12' angepasst auch.

Gemäß Fig. 6 weist das konische Kontaktelement 13' mehrere längs der Mantelfläche 15 in Umfangsrichtung beabstandet zueinander angeordnete und erhaben von der Mantelfläche 15 hervortretende Zentrierstreifen 16 bzw. Abstandshalter (exemplarisch) auf. Alternativ oder zusätzlich können auch im Bereich einer Stirnfläche 17 Abstandshalter vorgesehen sein.

Nach Fig. 7 ist gemäß drittem Ausführungsbeispiel eines Schlagkörpers 10", dieser wie im ersten Ausführungsbeispiel, ebenfalls mit einem in der Grundform zylindrischen Kontaktelement 13" versehen.

Hinsichtlich Fig. 8 weist das zylindrische Kontaktelement 13" im Unterschied zum ersten Ausführungsbeispiel jedoch mehrere längs der Mantelfläche 15' in Umfangsrichtung beabstandet zueinander angeordnete Zentrierstreifen 16' auf. Auch im Bereich der Stirnfläche 17' können Abstandshalter vorgesehen sein.

Fig. 9 zeigt ein viertes Ausführungsbeispiel eines Schlagkörpers 10‴, wobei der Schlagkörper 10‴ sowohl im Bereich der Stirnseite 11a ein Kontaktelement 13‴ als auch im Bereich der Stirnseite 11b ein Kontaktelement 13ʺʺ aufweist.

Darüber hinaus weist das Werkzeug 3 im Bereich einer dem Schlagkörper 10‴ zugewandten Stirnseite 18 ein Kontaktelement 19 auf, welches im Betrieb mit dem Kontaktelement 13‴ des Schlagkörpers 10‴ zusammenwirkt.

Weiterhin weist der Schlagkolben 8 im Bereich einer dem Schlagkörper 10‴ zugewandten Stirnseite 20 ein Kontaktelement 21 auf, welches im Betrieb mit dem Kontaktelement 13ʺʺ des Schlagkörpers 10‴ zusammenwirkt.

Sowohl das Kontaktelement 19 des Werkzeugs 3 als auch das Kontaktelement 21 des Schlagkolbens 8 können in vergleichbarer Weise wie das Kontaktelement 13 des Schlagkörpers 10 ausgeführt sein und an dem jeweiligen Körper angebunden sein.

Die Erfindung ist nicht beschränkt auf die vorstehend beschriebenen bevorzugten Ausführungsbeispiele. Es sind vielmehr auch Abwandlungen hiervon denkbar, welche vom Schutzbereich der nachfolgenden Ansprüche mit umfasst sind. So ist es beispielsweise auch denkbar, dass unter geeigneten geometrischen Voraussetzungen eine Pressverbindung zwischen Kontaktelement und Schlagkörper bzw. Schlagkolben bzw. Werkzeug hergestellt wird, um die beiden Bauteile zu fügen. Wird eine stoffschlüssige Verbindung gewählt, so ist es auch denkbar, diese beispielsweise als Klebeverbindung auszuführen.

### Bezugszeichenliste

- 1: Schlagwerkseinheit
- 2: Elektromotor
- 3: Werkzeug
- 4: Exzentertrieb
- 5: Erregerkolben
- 6: Pleuel
- 7: Führungsrohr
- 8: Schlagkolben
- 9: Verlängerung des Führungsrohres
- 10: Schlagkörper
- 11: Stirnseite
- 12: Ausnehmung
- 13: Kontaktelement
- 14: Fügespalt
- 15: Mantelfläche
- 16: Zentrierstreifen
- 17: Stirnfläche
- 18: Stirnseite
- 19: Kontaktelement
- 20: Stirnseite
- 21: Kontaktelement

- D: Durchmesser
- H: Höhe

## Patentansprüche

1. Schlagwerksanordnung für einen Bohr- oder Meißelhammer, umfassend eine Schlagwerkseinheit (1) zur Umwandlung einer rotatorischen Antriebsbewegung einer Antriebseinrichtung (2) in eine linear alternierende Arbeitsbewegung für ein Werkzeug (3), wobei die Schlagwerkseinheit (1) einen benachbarten, aus einem Stahlmaterial bestehenden Schlagkörper (10) beaufschlagt, welcher rückwärtig schlagend auf das Werkzeug (3) einwirkt,
**dadurch gekennzeichnet, dass** der stählerne Schlagkörper (10; 10'; 10", 10‴) an der zumindest dem Werkzeug (3) zugewandten Stirnseite (11a) ein stoffschlüssig mit dem stählernen Schlagkörper (10; 10'; 10", 10‴) gefügtes Kontaktelement (13; 13'; 13", 13‴, 13"") mit vorzugsweise balliger Stoßfläche aufweist, wobei das Kontaktelement (13; 13'; 13", 13‴, 13"") aus einem Metallmatrix-Verbundwerkstoff besteht.

2. Schlagwerksanordnung nach Anspruch 1,
**dadurch gekennzeichnet, dass** der stählerne Schlagkörper (10; 10'; 10", 10‴) an einer im Betrieb dem Werkzeug (3) zugewandten Stirnseite (11a) eine dreidimensionale Fügezone, insbesondere eine Ausnehmung (12) aufweist, in der zumindest teilweise das Kontaktelement (13; 13'; 13") angeordnet ist.

3. Schlagwerksanordnung nach einem der Ansprüche 1 oder 2,
**dadurch gekennzeichnet, dass** das aus einem Metallmatrix-Verbundwerkstoff bestehende Kontaktelement (13; 13'; 13", 13‴, 13"") ein Hartmetallmaterial beinhaltet, vorzugsweise ein Wolframcarbid-Kobalt-Hartmetall, wobei das Verhältnis von Wolframcarbid zu Kobalt vorzugsweise größer als 6, und besonders vorzugsweise größer als 10 ist.

4. Schlagwerksanordnung nach einem der vorstehenden Ansprüche,
**dadurch gekennzeichnet, dass** das Kontaktelement (13; 13`; 13", 13‴, 13ʺʺ) rotationssymmetrisch ausgebildet, wobei dessen maximaler Durchmesser (D) größer als dessen Höhe (H) dimensioniert ist, wobei ein Verhältnis aus dem maximalen Durchmesser (D) zu der Höhe (H) vorzugsweise zwischen 1 und 8, bevorzugt zwischen 1,4 und 3,5 und besonders bevorzugt zwischen 1,4 und 2,2 liegt.

5. Schlagwerksanordnung nach einem der vorstehenden Ansprüche,
**dadurch gekennzeichnet, dass** das Kontaktelement (13; 13'; 13", 13‴, 13"") eine zylindrische oder konische Grundform aufweist, wobei das Kontaktelement (13; 13'; 13", 13‴, 13"") insbesondere mehrere insbesondere längs der Mantelfläche (15) in Umfangsrichtung beabstandet zueinander angeordnete und erhabend von der Mantelfläche (15; 15`) hervortretende Zentrierstreifen (16; 16') bzw. Abstandshalter aufweist.

6. Schlagwerksanordnung nach einem der vorstehenden Ansprüche,
**dadurch gekennzeichnet, dass** der Schlagkörper (10; 10'; 10") im Bereich der Ausnehmung (12) mehrere insbesondere in Umfangsrichtung beabstandet zueinander angeordnete und erhabend hervortretende Zentrierstreifen bzw. Abstandshalter aufweist.

7. Schlagwerksanordnung nach einem der vorstehenden Ansprüche,
**dadurch gekennzeichnet, dass** axiale Abstandshalter an dem Schlagwerkskörper (10; 10'; 10") und/oder dem Kontaktelement (13, 13', 13") vorgesehen sind.

8. Schlagwerksanordnung nach einem der vorstehenden Ansprüche,
**dadurch gekennzeichnet, dass** das Kontaktelement (13; 13`; 13", 13‴, 13"") stoffschlüssig mit der Ausnehmung (12) des Schlagkörpers (10; 10'; 10", 10‴) verbunden ist, wobei die stoffschlüssige Verbindung insbesondere als Lötverbindung ausgeführt ist, wobei die Lötverbindung weiter vorteilhaft sowohl im Bereich einer Stirnfläche (17) zwischen dem Kontaktelement (13; 13'; 13", 13‴, 13"") und dem Schlagkörper (10; 10'; 10", 10‴) als auch im Bereich einer Mantelfläche zwischen dem Kontaktelement (13; 13'; 13", 13‴, 13"") und dem Schlagkörper (10; 10'; 10", 10‴) vorgesehen ist.

9. Schlagwerksanordnung nach einem der vorstehenden Ansprüche,
**dadurch gekennzeichnet, dass** ein Spalt zwischen dem Kontaktelement (13; 13'; 13", 13‴, 13"") und dem Schlagkörper (10; 10'; 10", 10') zwischen 0,05 mm und 0,5 mm, insbesondere zwischen 0,05 mm und 0,2 mm beträgt.

10. Schlagwerksanordnung nach einem der vorstehenden Ansprüche,
**dadurch gekennzeichnet, dass** die Zentrierstreifen (16, 16') des Kontaktelements (13, 13', 13", 13‴, 13"") und/oder des Schlagkörpers (10; 10'; 10", 10‴) derart ausgeführt sind, dass in montiertem Zustand einen Schiebesitz bzw. Pressitz zwischen dem Kontaktelement (13, 13', 13", 13‴, 13"") und dem Schlagkörper (10; 10'; 10", 10‴) vorliegt.

11. Schlagwerksanordnung nach einem der vorstehenden Ansprüche,
**dadurch gekennzeichnet, dass** der Schlagkörper (10; 10'; 10", 10‴) seitens beider Stirnseiten (11a, 11b) jeweils ein stoffschlüssig mit dem stählernen Schlagkörper (10‴) verbundenes Kontaktelement (13‴, 13‴) mit vorzugsweise balliger Stoßfläche aufweist.

12. Schlagwerksanordnung nach einem der vorstehenden Ansprüche,
**dadurch gekennzeichnet, dass** die Schlagwerkseinheit (1) einen zum Zusammenwirken mit dem Schlagkörper (10; 10'; 10", 10‴) vorgesehenen Schlagkolben (8) aufweist, wobei der Schlagkolben (8) an einer dem Schlagkörper (10; 10'; 10", 10‴) zugewandten Stirnseite (20) ein stoffschlüssig mit dem stählernen Schlagkolben (8) gefügtes Kontaktelement (21) mit vorzugsweise balliger Stoßfläche aufweist, wobei das Kontaktelement (21) aus einem Metallmatrix-Verbundwerkstoff besteht.

13. Schlagwerksanordnung nach einem der vorstehenden Ansprüche,
**dadurch gekennzeichnet, dass** die Schlagwerkseinheit (1) nach Art eines pneumatischen Schlagwerks ausgebildet ist, umfassend einen Exzentertrieb (4) zur Umwandlung der rotatorischen Antriebsbewegung in eine linear alternierende Bewegung mittels Ankopplung an einen Erregerkolben (5) mit Pleuel (6), der gleitend in einem Führungsrohr (7) geführt ist, um mit einem gegenüberliegenden Schlagkolben (8) über eine dazwischen erzeugte komprimierbare Luftsäule zusammenzuwirken.

14. Elektrischer Bohr- oder Meißelhammer, umfassend eine Schlagwerksanordnung nach einem der vorstehenden Ansprüche.

15. Elektrischer Bohr- oder Meißelhammer,
**Dadurch gekennzeichnet, dass** ein Werkzeug (3) vorgesehen ist, welches im Betrieb des elektrischen Bohr- oder Meißelhammers mit dem Schlagkörper (10; 10'; 10", 10‴) zusammenwirkt, wobei das Werkzeug (3) an einer dem Schlagkörper (10; 10'; 10", 10‴) zugewandten Stirnseite (18) ein stoffschlüssig mit einem stählernen Werkzeug (3) gefügtes Kontaktelement (19) mit vorzugsweise balliger Stoßfläche aufweist, wobei das Kontaktelement (19) aus einem Metallmatrix-Verbundwerkstoff besteht.
